# EUROPÄISCHE PATENTSCHRIFT

(11) **EP 0 597 182 B1**
(45) Veröffentlichungstag und Bekanntmachung des Hinweises auf die Patenterteilung: **28.12.1994**
(21) Anmeldenummer: 93110311.3
(22) Anmeldetag: 29.06.1993
(51) Int. Cl.: E04C 2/26

(54) **Wärmeisolierendes Bauelement, insbesondere für Dach- und Wandkonstruktionen**
Heat insulating construction element, especially for roofs and walls
Element de construction isolant, notamment pour des toits ou des murs

(30) Priorität: 12.11.1992 DE 4238243
(43) Veröffentlichungstag der Anmeldung: 18.05.1994
(73) Patentinhaber: UNIDEK BOUWELEMENTEN B.V., NL-5422 VK Gemert (NL)
(72) Erfinder: Eggenhuizen, Anthonius W.M., NL-5737 EV Lieshout (NL); van Strien, Jerry, NL-5403 KD Uden (NL)
(74) Vertreter: Masch, Karl Gerhard, Dr.

(56) Entgegenhaltungen:
- DE-A- 3 208 839
- FR-A- 2 562 837
- US-A- 3 363 378

## Beschreibung

Die Erfindung betrifft ein wärmeisolierendes Bauelement, insbesondere für Dach- und Wandkonstruktionen, bei dem mehrere Materialschichten vollflächig zu einer Sandwichplatte miteinander verklebt sind und eine Schaumkunststoffschicht zwischen zwei gleich starken äußeren Deckschichten auf Holzbasis vorgesehen ist.

Bei bekannten Bauelementen der genannten Art (FR-A-2 562 837, US-A-3 363 378) besteht die Sandwichplatte aus der Schaumkunststoffschicht und den beiden unmittelbar auf die Schaumkunststoffschicht aufgeklebten Deckschichten auf Holzbasis. Die beiden aufgeklebten Deckschichten geben dem Bauelement die erforderliche Steifheit, während die im Vergleich zu den Deckschichten verhältnismäßig dicke Zwischenschicht aus Schaumkunststoff im wesentlichen die angestrebte Wärmeisolierung sicherstellt. Nachteilig ist jedoch das unzureichende Schalldämmungsvermögen solcher Bauelemente.

Bekannt ist auch ein Bauelement in Sandwich-Konstruktion (DE-A-32 08 839), das aus einer Isolierschicht besteht, auf deren Außenfläche zumindest auf einer Seite ein Deckblech, z.B. Stahlblech als tragendes Bauteil des Elements befestigt ist, wobei zwischen der Isolierschicht und zumindest einem Deckblech eine Zwischenschicht aus einer Spanplatte bzw. einer Platte aus einem anderen brennbaren Material oder einer Gipsplatte angebracht ist. Das Anbringen der besagten Zwischenschicht erfolgt hier nicht aus schalldämmungstechnischen Gründen, vielmehr soll durch die Zwischenschicht im Zusammenwirken mit den übrigen Teilen des Bauelements ein wenigstens für eine bestimmte Zeit wirkender Brandschutz gegen von außen einwirkendes Feuer erreicht werden.

Der Erfindung liegt die Aufgabe zugrunde, einem Bauelement der eingangs genannten Art ein verbessertes Schalldämmungsvermögen zu verleihen.

Die Erfindung löst diese Aufgabe bei einem wärmeisolierenden Bauelement der eingangs genannten Art dadurch, daß zwischen der Schaumkunststoffschicht und einer der beiden äußeren Deckschichten eine Zwischenschicht auf Gipsbasis angeordnet ist.

Die Erfindung geht hierbei zunächst von der Erkenntnis aus, daß die an sich naheliegende Maßnahmen, das Schalldämmungsvermögen des Bauelementes durch Erhöhung der Masse bzw. Vergrößerung der Stärke beider Deckschichten zu verbessern, aufgrund des dann nach wie vor symmetrischen Aufbaus des Bauelementes nicht zum Erfolg führt; offensichtlich kommt bei symmetrischem Aufbau ein innerer Resonanzmechanismus zum Tragen, der durch die Masse der Deckschichten nur wenig beeinflußbar ist. Eine Erhöhung der Dicke bzw. Masse nur einer der beiden Deckschichten, die zu einem für das Schalldämmungsvermögen offensichtlich günstigeren asymmetrischen Aufbau des Bauelementes führt, scheidet im vorliegenden Fall aufgrund der Holzbasis der Deckschichten aus; diese bewirkt nämlich aufgrund der Hygroskopie der Deckschichten ein nicht annehmbares Eintragen von Verformungsspannungen in das Bauelement. Überraschenderweise können diese nachteiligen Wirkungen aber durch das Zwischenschalten der Zwischenschicht auf Gipsbasis umgangen werden; es ergibt sich ein asymmetrischer Aufbau ohne zu großen Spannungseintrag bei Feuchtigkeitsaufnahme und zugleich ein erheblich verbessertes Schalldämmungsvermögen, das wesentlich größer ist, als es aus dem Schalldämmungsvermögen der Zwischenschicht auf Gipsbasis allein zu erwarten ist. Im übrigen führt diese Zwischenschicht aufgrund ihres hohen Wärmeabsorptionsvermögens zu einer guten Amplitudendämpfung, die ein angenehmeres, z.B. bei Sonneneinstrahlung kühleres Innenraumklima bewirkt.

Für die weitere Ausgestaltung bestehen im Rahmen der Erfindung mehrere Möglichkeiten. So sollte der Schaumkunststoff der Schaumkunststoffschicht eine Dichte von höchstens 30 kg/m³ und insbesondere eine Dichte zwischen 14 und 16 kg/m³ aufweisen. Besonders geeignete Schaumkunststoffe sind Polystyrol, Polyurethan, Polyisocyanurat oder Phenolharz. Günstige Dicken der Schaumkunststoffschicht machen bis 300 mm aus, bevorzugt ist eine Dicke zwischen 40 und 120 mm. Bei der Zwischenschicht auf Gipsbasis kann es sich um eine Gipskarton-, Gipsfaser- oder Gipsspanplatte handeln; sie sollte eine Dicke zwischen 5 und 25 mm, vorzugsweise zwischen 9,5 und 12,5 mm aufweisen. Als Deckschichten auf Holzbasis empfehlen sich Holzspanplatten, und zwar solche mit einer Dicke zwischen 2,5 und 12 mm, insbesondere 3 und 4 mm.

Im folgenden wird die Erfindung anhand einer ein Ausführungsbeispiel darstellenden Zeichnung näher erläutert. Es zeigen
- Fig. 1: einen Schnitt durch ein Bauelement,
- Fig. 2: das Schalldämm-Maß in Abhängigkeit von der Frequenz für ein herkömmliches Bauelement ohne Zwischenschicht auf Gipsbasis, und
- Fig. 3: das Schalldämm-Maß in Abhängigkeit von der Frequenz für das gleiche Bauelement aber mit Zwischenschicht auf Gipsbasis.

Das in Fig. 1 dargestellte wärmeisolierende Bauelement ist für Dach- und Wandkonstruktionen bestimmt und besteht aus einer Sandwichplatte, bei der mehrere Materialschichten 1 - 4 mittels vollflächiger Klebemittelschichten miteinander vereinigt sind. Die Sandwichplatten weisen je nach Einsatzort eine Breite von 1 bis 1,25 m und eine Länge von 2,4 bis 12 m auf und können an den Längsseiten zusätzliche Seitenlatten 5, 6 aufweisen.

In ihrem grundsätzlichen Aufbau weist die Sandwichplatte als Materialschichten 1 - 4 zunächst eine Schaumkunststoffschicht 3 zwischen zwei gleich starken äußeren Deckschichten 1 - 4 auf Holzbasis auf. Zwischen der Schaumkunststoffschicht 3 und einer der beiden äußeren Deckschichten 1 ist zusätzlich eine Zwischenschicht 2 auf Gipsbasis angeordnet. Bei der Schaumkunststoffschicht 3 handelt es sich um eine 78 mm starke Polystyrolplatte mit einer Dichte von 15 kg/m³. Die Zwischenschicht 2 auf Gipsbasis ist eine 12,5 mm starke Gipskartonplatte. Die beiden Deckschichten 1, 4 auf Holzbasis bestehen aus 3,2 mm starken Holzspanplatten nach DIN 68763.

Aus einer vergleichenden Betrachtung der Fig. 2 und 3 entnimmt man ohne Schwierigkeiten, daß sich die Resonanzfrequenz von 1.100 Hz nach 800 Hz verschiebt. Die Schalldämmung steigt im Bereich von 1.000 bis 2.500 Hz um etwa 12 dB, unterhalb von 1.000 Hz um etwa 5 dB. Das bewertete Schalldämm-Maß nach DIN 52210 ist um 8 dB besser.

## Patentansprüche

1. Wärmeisolierendes Bauelement, insbesondere für Dach- und Wandkonstruktionen, bei dem mehrere Materialschichten (1 - 4) vollflächig zu einer Sandwichplatte miteinander verklebt sind und eine Schaumkunststoffschicht (3) zwischen zwei gleich starken äußeren Deckschichten (1, 4) auf Holzbasis vorgesehen ist, **dadurch gekennzeichnet**, daß zwischen der Schaumkunststoffschicht (3) und einer der beiden äußeren Deckschichten (1) eine Zwischenschicht (2) auf Gipsbasis angeordnet ist.

2. Bauelement nach Anspruch 1, dadurch gekennzeichnet, daß der Schaumkunststoff der Schaumkunststoffschicht (3) eine Dichte von höchstens 30 kg/m³ aufweist.

3. Bauelement nach Anspruch 2, dadurch gekennzeichnet, daß der Schaumkunststoff der Schaumkunststoffschicht (3) eine Dichte zwischen 14 und 16 kg/m³ aufweist.

4. Bauelement nach einem der Ansprüche 1 bis 3, dadurch gekennzeichnet, daß die Schaumkunststoffschicht (3) aus Polystyrol, Polyurethan, Polyisocyanurat oder Phenolharz besteht.

5. Bauelement nach einem der Ansprüche 1 bis 4, dadurch gekennzeichnet, daß die Schaumkunststoffschicht (3) eine Dicke von bis zu 300 mm aufweist.

6. Bauelement nach Anspruch 5, dadurch gekennzeichnet, daß die Schaumkunststoffschicht (3) eine Dicke zwischen 40 und 120 mm aufweist.

7. Bauelement nach einem der Ansprüche 1 bis 6, dadurch gekennzeichnet, daß die Zwischenschicht (2) auf Gipsbasis aus einer Gipskarton-, Gipsfaser-, oder Gipsspanplatte besteht.

8. Bauelement nach einem der Ansprüche 1 bis 7, dadurch gekennzeichnet, daß die Zwischenschicht (2) auf Gipsbasis eine Dicke zwischen 5 und 25 mm aufweist.

9. Bauelement nach Anspruch 8, dadurch gekennzeichnet, daß die Zwischenschicht (2) auf Gipsbasis eine Dicke zwischen 9,5 und 12,5 mm aufweist.

10. Bauelement nach einem der Ansprüche 1 bis 9, dadurch gekennzeichnet, daß die Deckschichten (1, 4) auf Holzbasis aus Holzspanplatten bestehen.

11. Bauelement nach einem der Ansprüche 1 bis 10, dadurch gekennzeichnet, daß die Deckschichten (1, 4) auf Holzbasis jeweils eine Dicke zwischen 2,5 und 12 mm aufweisen.

12. Bauelement nach Anspruch 11, dadurch gekennzeichnet, daß die Deckschichten (1, 4)auf Holzbasis jeweils eine Dicke zwischen 3 und 4 mm aufweisen.

## Claims

1. A heat-insulating constructional element, particularly for roof and wall constructions, in which there is a plurality of layers of material (1 - 4) adhesively bonded over their entire surfaces to each other to form a sandwich board and a foamed plastic layer (3) is provided between two wood-based outer facings (1, 4) of equal thickness, characterised in that a gypsum-based intermediate layer (2) is disposed between the foamed plastic layer (3) and one of the two outer facings (1).

2. A constructional element according to claim 1, characterised in that the foamed plastic of the foamed plastic layer (3) has a density of 30 kg/m³ at most.

3. A constructional element according to claim 2, characterised in that the foamed plastic of the foamed plastic layer (3) has a density between 14 and 16 kg/m³.

4. A constructional element according to any one of claims 1 to 3, characterised in that the foamed plastic layer (3) consists of polystyrene, polyurethane, polyisocyanurate or phenol resin.

5. A constructional element according to any one of claims 1 to 4, characterised in that the foamed plastic layer (3) has a thickness of up to 300 mm.

6. A constructional element according to claim 5, characterised in that the foamed plastic layer (3) has a thickness between 40 and 120 mm.

7. A constructional element according to any one of claims 1 to 6, characterised in that the gypsum-based intermediate layer (2) consists of a gypsum fibre board, gypsum plaster board or gypsum particle board.

8. A constructional element according to any one of claims 1 to 7, characterised in that the gypsum-based intermediate layer (2) has a thickness between 5 and 25 mm.

9. A constructional element according to claim 8, characterised in that the gypsum-based intermediate layer (2) has a thickness between 9.5 and 12.5 mm.

10. A constructional element according to any one of claims 1 to 9, characterised in that the wood-based facings (1, 4) consist of wooden particle boards.

11. A constructional element according to any one of claims 1 to 10, characterised in that the wood-based facings (1, 4) each have a thickness between 2.5 and 12 mm.

12. A constructional element according to claim 11, characterised in that the wood-based facings (1, 4) each have a thickness between 3 and 4 mm.

## Revendications

1. Elément de construction thermiquement isolant, notamment pour des constructions de toits et de murs, dans lequel plusieurs couches de matériaux (1 - 4) sont collées l'une sur l'autre sur toute la surface pour former un panneau sandwich, et dans lequel une couche en matière plastique cellulaire (3) est prévue entre deux couches extérieures (1, 4) à base de bois ayant la même épaisseur, caractérisé en ce qu'une couche intermédiaire (2) à base de plâtre est disposée entre la couche en matière plastique cellulaire (3) et l'une des deux couches extérieures (1).

2. Elément de construction selon la revendication 1, caractérisé en ce que la matière plastique cellulaire de la couche en matière plastique cellulaire (3) a une masse volumique de 30 kg/m³ au maximum.

3. Elément de construction selon la revendication 2, caractérisé en ce que la matière plastique cellulaire de la couche en matière plastique cellulaire (3) a une masse volumique comprise entre 14 et 16 kg/m³.

4. Elément de construction selon l'une des revendications 1 à 3, caractérisé en ce que la couche en matière plastique cellulaire (3) est en polystyrène, polyuréthane, polyisocyanurate ou résine phénolique.

5. Elément de construction selon l'une des revendications 1 à 4, caractérisé en ce que la couche en matière plastique cellulaire (3) a une épaisseur allant jusqu'à 300 mm.

6. Elément de construction selon la revendication 5, caractérisé en ce que la couche en matière plastique cellulaire (3) a une épaisseur comprise entre 40 et 120 mm.

7. Elément de construction selon l'une des revendications 1 à 6, caractérisé en ce que la couche intermédiaire (2) à base de plâtre est constituée d'une plaque de plâtre cartonnée, d'une plaque de staff ou d'une plaque de plâtre en panneau de particules.

8. Elément de construction selon l'une des revendications 1 à 7, caractérisé en ce que la couche intermédiaire (2) à base de plâtre a une épaisseur comprise entre 5 et 25 mm.

9. Elément de construction selon la revendication 8, caractérisé en ce que la couche intermédiaire (2) à base de plâtre a une épaisseur comprise entre 9,5 et 12,5 mm.

10. Elément de construction selon l'une des revendications 1 à 9, caractérisé en ce que les couches extérieures (1, 4) à base de bois sont constituées de panneaux de particules de bois.

11. Elément de construction selon l'une des revendications 1 à 10, caractérisé en ce que chaque couche extérieure (1, 4) à base de bois a une épaisseur comprise entre 2,5 et 12 mm.

12. Elément de construction selon la revendication 11, caractérisé en ce que chaque couche extérieure (1, 4) à base de bois a une épaisseur comprise entre 3 et 4 mm.
